# EUROPÄISCHE PATENTSCHRIFT

(11) **EP 0 990 259 B1**
(45) Veröffentlichungstag und Bekanntmachung des Hinweises auf die Patenterteilung: **30.06.2004**
(21) Anmeldenummer: 99945732.8
(22) Anmeldetag: 09.04.1999
(51) Int. Cl.: H01J 61/30, H01J 65/00, H01J 65/04

(54) **LEUCHTSTOFFLAMPE MIT ABSTANDSHALTERN UND LOKAL VERDÜNNTER LEUCHTSTOFFSCHICHTDICKE**
FLUORESCENT LAMP WITH SPACERS AND LOCALLY REDUCED LUMINESCENT MATERIAL LAYER THICKNESS
TUBE FLUORESCENT COMPORTANT DES ELEMENTS D'ECARTEMENT ET PRESENTANT UNE EPAISSEUR DE COUCHE DE LA SUBSTANCE FLUORESCENTE LOCALEMENT REDUITE

(30) Priorität: 20.04.1998 DE 19817476
(43) Veröffentlichungstag der Anmeldung: 05.04.2000
(73) Patentinhaber: Patent-Treuhand-Gesellschaft für elektrische Glühlampen mbH, 81543 München (DE)
(72) Erfinder: VOLLKOMMER, Frank, D-82131 Buchendorf (DE); HITZSCHKE, Lothar, D-81737 München (DE)
(86) Internationale Anmeldenummer: PCT/DE1999/001093
(87) Internationale Veröffentlichungsnummer: WO 1999/054914

(56) Entgegenhaltungen:
- DE-A- 19 526 211
- DE-A- 19 636 965
- PATENT ABSTRACTS OF JAPAN vol. 199, no. 504, 31. Mai 1995 (1995-05-31) & JP 07 014555 A (USHIO INC), 17. Januar 1995 (1995-01-17)

## Beschreibung

Die vorliegende Erfindung bezieht sich auf eine Leuchtstofflampe für dielektrisch behinderte Entladungen. Eine solche Leuchtstofflampe weist ein mit einer Gasfüllung gefülltes Entladungsgefäß auf, bei dem zumindest eine Wand zum Lichtaustritt eine transparente Fläche enthält. Außerdem verfügt die Leuchtstofflampe natürlich über eine Leuchtstoffschicht, wobei bei dieser Erfindung der Fall betrachtet wird, daß zumindest ein Teil der Leuchtstoffschicht auf der genannten transparenten Fläche liegt. Die Elektroden und die Dielektrikumsschicht darauf werden hier nicht weiter behandelt.

Bei solchen Leuchtstofflampen können Abstandshalter verwendet werden, die Teile des Entladungsgefäßes verbinden und in einem Abstand voneinander halten. Diese Abstandshalter können dabei selbst Teil des Entladungsgefäßes sein, z. B. zwei Platten eines Flachstrahler-Entladungsgefäßes als Rahmen verbindend. Andererseits ist es insbesondere bei flächig ausgedehnten Entladungsgefäßen und deutlich unter Atmosphärendruck liegendem Druck der Gasfüllung notwendig, auch innerhalb des Entladungsgefäßes Abstandshalter vorzusehen, die eine Implosion des Entladungsgefäßes verhindern sollen, diesem jedoch nicht direkt im Sinne einer Begrenzung angehören. Es kann auch aus anderen Gründen als der Implosionsgefahr vorteilhaft sein mit Abstandshaltern in einem Entladungsgefäß eine zusätzliche Stabilisierung vorzunehmen.

Zum Stand der Technik wird verwiesen auf folgende Anmeldungen, die Leuchtstofflampen der beschriebenen Art für dielektrisch behinderte Entladungen darstellen:
DE 196 36 965.7 = WO 97 / 01989
DE 195 26 211.5 = WO 97 / 04625 sowie
DE-P 43 11197.1 = WO 94 / 23442.

Dieser Erfindung liegt das technische Problem zugrunde, eine Leuchtstofflampe der eingangs beschriebenen Art so weiterzubilden, daß sie bei guter mechanischer Stabilität gute Lichtabstrahlungseigenschaften zeigt.

Erfindungsgemäß wird dieses Problem gelöst mit einer Leuchtstofflampe für dielektrisch behinderte Entladungen mit einem mit einer Gasfüllung gefüllten Entladungsgefäß, mindestens einem Abstandshalter zum Abstützen mindestens einer Wand des Entladungsgefäßes, die eine für sichtbare Strahlung zumindest teilweise transparente Fläche mit einer Leuchtstoffschicht aufweist, wobei der Abstandshalter diese Wand an dieser Fläche abstützt, dadurch gekennzeichnet, daß die Leuchtstoffschicht in einer Umgebung des Abstandshalters eine verminderte Dicke aufweist.

Bei der Ausarbeitung der Erfindung hat sich herausgestellt, daß Abstandshalter im Bereich einer für die Lichtabstrahlung vorgesehenen Fläche des Entladungsgefäßes zu Unregelmäßigkeiten, insbesondere zu Abschattungen führen. Für viele Anwendungen ist es jedoch sehr nachteilig, wenn die Leuchtdichte der Lichtaustrittsfläche der Leuchtstofflampe zu stark variiert. Vielmehr ist eine möglichst weitgehende Gleichmäßigkeit der Lichterzeugung anzustreben. Dies betrifft vor allem Flachstrahler für die Hinterleuchtung von Anzeigeeinrichtungen, insbesondere für die Hinterleuchtung von Flüssigkristall-Bildschirmen. Um das Erscheinungsbild und die Lesbarkeit der Anzeigeeinrichtung bzw. des Bildschirms nicht zu stören, sollten dabei vorzugsweise Leuchtdichteschwankungen von 15 % nicht überschritten werden. Die Erfindung ist jedoch nicht auf das Gebiet der Flachstrahler oder der Hinterleuchtungen für Anzeigeeinrichtungen eingeschränkt.

Bei der Erfindung hat sich nun herausgestellt, daß eine lokale Verringerung der Schichtdicke der Leuchtstoffschicht nicht, wie man zunächst erwarten könnte, zu einer Abdunklung wegen der geringeren vorhandenen Menge sichtbares Licht erzeugenden Leuchtstoffs führt. Im Gegenteil erscheinen die Stellen mit verdünnter Leuchstoffschicht vergleichsweise heller als die Umgebung, selbst wenn die Schichtdicke auf Null reduziert wird, also eine lokale Aussparung gebildet wird. Dies läßt sich im Nachhinein verstehen durch den diffusen Charakter der Lichterzeugung innerhalb der Leuchtstofflampe, wobei die aus benachbarten Bereichen eingefangene sichtbare Strahlung im Bereich der verdünnten Leuchtstoffschichtdicke auf eine geringere Absorption/Reflexion stößt. Dementsprechend sieht die Erfindung vor, in der Umgebung des Abstandshalters auf der teilweise transparenten Fläche mit der Leuchtstoffschicht eine lokale Schichtdickenverringerung vorzusehen. Dabei ist in der Erfindung der Fall eingeschlossen, daß die verminderte Dicke (gemäß Anspruch 1) Null beträgt, die lokale Schichtdickenveränderung also einer Aussparung entspricht.

Dadurch kann einerseits bei geeigneter geometrischer Abstimmung eine Abschattung durch den darunterliegenden Abstandshalter kompensiert werden. Andererseits kann auch bei der erfindungsgemäßen Lösung im Bereich der unmittelbaren Berührung zwischen Abstandshaltern und transparenter Wand ein etwas dunklerer Fleck verbleiben, der erfindungsgemäß jedoch in einer aufgehellten Umgebung optisch quasi aufgelöst wird. Zum einen ist dies eine Frage des Beobachterabstands und der geometrischen Ausdehnung der helleren Fläche und des dunklen Flecks. Andererseits kann durch eine bereits bekannte Ausgleichsmaßnahme wie optische Diffusoren, Prismenscheiben und dergleichen sozusagen eine lokale Mittelung bewirkt werden, bei der sich der dunkle Fleck und die aufgehellte Umgebung gegenseitig kompensieren.

Eine Ausgestaltung dieser Erfindung besteht darin, daß die genannte Umgebung des Abstandshalters eine relativ fein gestaltete geometrische Struktur aus vielen Flächen mit jeweils unterschiedlicher Leuchtschichtdicke aufweist. Dabei kann eine Abstufung einer sich gewissermaßen aus einer lokalen Mitteilung ergebenden effektiven Leuchtschichtdicke in diskreten Stufen oder als kontinuierlicher Verlauf durch Variation der verschiedenen Leuchtschichtdicken oder Variation der verschiedenen Flächenanteile erfolgen. Zu dieser Ausgestaltung wird verwiesen auf die Parallelanmeldung "Leuchtstofflampe mit auf die geometrische Entladungsverteilung abgestimmter Leuchtstoffschichtdicke" derselben Anmelderin, die am gleichen Tag eingereicht wurde.

Ein weiterer Gedanke der Erfindung geht dahin, die Anlagefläche zwischen dem Abstandshalter und der hier betrachteten Wand möglichst gering ausgedehnt zu gestalten. Zwar stehen dem mechanische Erwägungen entgegen, nämlich die Vermeidung einer punktuellen Belastung der (im allgemeinen aus Glas gefertigten) Wand durch den Abstandshalter. Jedoch wird dieser Nachteil zugunsten einer Minimierung der durch die erfindungsgemäße Schichtdickenverringerung aufhellbaren Fläche in Kauf genommen. Bevorzugt ist es dabei, diese Anlagefläche zweidimensional einzuschränken, d. h. in jeder in dieser Ebene denkbaren Richtung geringer auszudehnen. Andererseits gibt es Fälle, vor allem im Fall linienhaft verlaufender Abstandshalter beispielsweise als Rahmen eines Entladungsgefäßes, bei denen eine Einschränkung der Anlagefläche in nur einer Richtung (senkrecht zu der Abstandshalterlinie) vorteilhaft ist.

Eine quantitative Charakterisierung dieser Einschränkung der Anlagefläche bezieht sich sinnvollerweise auf den durch den Abstandshalter überbrückten Abstand des Entladungsgefäßes, also z. B. auf den Plattenabstand einer Flachstrahler-Leuchtstofflampe. Hierbei sollte die beschriebene geringe Ausdehnung der Anlagefläche weniger als 30 %, vorzugsweise weniger als 20 % bzw. 10 % dieses Abstandes betragen.

Eine weitere wesentliche Ausgestaltung der Erfindung betrifft die Stabilität des Entladungsgefäßes mit den Abstandshaltern im Fall thermischer Zyklen, wie sie im Lampenbetrieb praktisch unvermeidlich auftreten. Bei der Ausarbeitung der Erfindung hat es sich dabei als wesentlich herausgestellt, den thermischen Ausdehnungskoeffizienten der verschiedenen Hauptbestandteile des Entladungsgefäßes und der Abstandshalter aufeinander abzustimmen. Insbesondere sollte der thermische Ausdehnungskoeffizient der Abstandshalter im Bereich von ± 30 % des Ausdehnungskoeffizienten der Hauptbestandteile des Entladungsgefäßes liegen. Mit Hauptbestandteilen des Entladungsgefäßes sind diejenigen Bestandteile gemeint, deren thermische Ausdehnung aufgrund ihrer geometrischen Abmessungen und ihrer Funktion im Entladungsgefäß für die thermische Ausdehnung des Gesamtentladungsgefäßes wesentlich ist. Im Fall eines Flachstrahler sind dies z. B. die beiden Platten sowie der beide verbindende Rahmen. Fehlanpassungen in diesem Bereich führen, je nach Ausmaß der thermischen Belastungen im Betrieb, zu inneren Verspannungen und Verschiebungen der Gefäßbestandteile und der Abstandshalter untereinander und damit zu instabilitäten und zum Lösen von Verbindungen bis hin zum Bruch der Lampe.

Als günstige Materialien für die Abstandshalter haben sich Weichgläser herausgestellt. Solche Weichgläser lassen sich auch in materialtechnisch weiterverarbeiteter Form einsetzen, z. B. als von einem Bindematerial zusammengehaltenes Mehl bzw. Glaslot. Schließlich kommen verschiedene Keramikmaterialien in Frage, insbesondere Al₂O₃-Keramik. Zur Frage der Materialwahl und der Ausdehnungskoeffizienten wird auf das Ausführungsbeispiel verwiesen.

Hinsichtlich der bereits erwähnten Minimierung der Anlagefläche des Abstandshalters an der transparenten Fläche der Wand hat es sich herausgestellt, daß eine feste Verbindung zwischen Abstandhalter und Wand nicht unbedingt von Vorteil ist. Vielmehr kann es von Vorteil sein, den Abstandshalter nur zur anderen Seite hin, also an der gegenüberliegenden Wand, zu befestigen, womit er bei der Gesamtmontage festgelegt ist. Durch geeignete geometrische Auslegung liegt dann die Wand mit der transparenten Fläche auf dem Abstandhalter lediglich auf, wobei keine weiteren Verbindungsmaterialien wie Glaslote, Klebstoffe oder ähnliches vorgesehen sind. Dadurch kann die Anlagefläche auf ein Minimum eingeschränkt werden.

Ferner bietet sich hierdurch auch ein Vorteil im Hinblick auf etwaige thermische Ausdehnungsunterschiede zwischen den beiden von dem Abstandshalter verbundenen Wänden. Bei dadurch entstehenden Querverschiebungen kann die lediglich anliegende Wand gegen den Abstandhalter verrutschen, bevor zu hohe Spannungen auftreten.

Eine weitere Möglichkeit zur Verringerung der optischen Störungen durch ein Abbild des Abstandshalters besteht in einer Ummantelung desselben durch eine Leuchtstoffschicht. Dadurch erscheint der Abstandshalter auf der anderen Seite der transparenten Wand nicht mehr oder weniger ausgeprägt als Abschattung, und zwar abgesehen von dem unmittelbaren Bereich der Anlage zwischen Abstandhalter und Wand. Dorthin gelangt zu wenig ultraviolettes Licht, um den Leuchtstoff in nennenswertem Umfang anzuregen.

Da die Leuchtstoffummantelung des Abstandhalters die Anlagefläche an der Wand vergrößert, sollte klargestellt werden, daß durch das Leuchten dieser Leuchtstoffschicht der Bereich einer Anlage der Leuchtstoffschicht an der Wand soweit nicht in mit dem unbeschichteten Abstandhalter vergleichbarem Umfang als Schatten erscheint, wie ausreichend ultraviolettes Licht zur Anregung zur Verfügung steht. Dementsprechend ist die im Sinn der vorstehenden Ausführungen zur Minimierung der Anlagefläche zu wertende effektive Anlagefläche diejenige des Abstandshalters ohne die Leuchtstoffschicht (bzw. lediglich mit nicht ausreichend angeregten Bereichen der Leuchtstoffschicht).

Eine weitere Möglichkeit zur Aufhellung der Umgebung des Abstandshalters besteht erfindungsgemäß in einer reflektierenden Beschichtung eines der transparenten Wand zugewandten Bereichs des Abstandshalters. Dadurch wird die Einkopplung des innerhalb des Entladungsgefäßes diffus verteilten Lichtes in den erfindungsgemäß verdünnten Bereich der Leuchtstoffschicht an der Wand verstärkt.

Wie eingangs bereits erwähnt, kann die durch die verschiedenen dargestellten Maßnahmen bewirkte Aufhellung einer Umgebung des Abstandhalters mit diffus streuenden Medien verteilt werden, so daß sich der zumindest im Bereich der direkten Anlage zwischen Abstandhalter und Wand unvermeidbare dunkle Fleck nach Durchgang durch das diffus streuende Medium in der hellen Umgebung aufgelöst bzw. sich gegen sie wegemittelt hat.

Bei den Arbeiten zu dieser Erfindung hat sich eine Milchglasschicht als besonders günstiger Kompromiß zwischen einer stark diffus streuenden Wirkung einerseits und einem möglichst hohen Transmissionsvermögen zugunsten eines hohen Wirkungsgrades der Gesamtanordnung andererseits herausgestellt. Aus technischen Gründen kann es sinnvoll sein, die unmittelbar das Entladungsvolumen begrenzende Schicht aus einem aus anderweitigen technischen Erwägungen heraus bestimmten Glas aufzubauen, während die Milchglasschicht als Überfangschicht darüber ausgeführt ist.

Im Sinne einer Vereinfachung der Gesamtkonstruktion ist es bei für eine entsprechende Anfertigung spezieller Milchgläser sinnvollen Stückzahlen jedoch auch möglich, die transparente Wand grundsätzlich (in einer Schicht) aus einem Milchglas aufzubauen.

Bei der eingangs bereits erwähnten Möglichkeit eines Rahmens eines Flachstrahler-Entladungsgefäßes als Abstandshalter im Sinn der Erfindung ergibt sich der Vorteil einer Vergrößerung der effektiven leuchtenden Fläche. Dies wird im Ausführungsbeispiel erläutert.

Im Folgenden wird ein konkretes Ausführungsbeispiel für die Erfindung näher beschrieben, das in den beiliegenden Figuren dargestellt ist. Im einzelnen zeigt:
Figur 1 eine schematisierte Ausschnittsdarstellung, die einen Abstandshalter in einer erfindungsgemäßen Flachstrahler-Leuchtstofflampe im Querschnitt darstellt, wobei der Abstandshalter ringsum von einer Aussparung in einer Leuchtstoffschicht umgeben ist; und
Figur 2 eine schematisierte Ausschnittsansicht, die einen weiteren Abstandshalter in der erfindungsgemäßen Flachstrahler-Leuchtstofflampe im Querschnitt darstellt, wobei der Abstandshalter einem Flachstrahlerrahmen entspricht und zu einer Seite hin von einer Aussparung in der Leuchtstoffschicht umgeben ist.

Figur 1 zeigt eine Querschnittsansicht einer erfindungsgemäßen Flachstrahler-Leuchtstofflampe. Die Leuchtstofflampe ist für dielektrisch behinderte Entladungen ausgelegt und dabei weitgehend in bekannter Weise aufgebaut, wobei auf den bereits zitierten Stand der Technik verwiesen wird. Insbesondere werden im Folgenden die Elektrodenanordnungen und die für die dielektrisch behinderte Entladung charakteristischen dielektrischen Schichten nicht weiter behandelt.

Figur 1 zeigt dabei eine Ausschnittsansicht, in der nur der Bereich eines Abstandhalters 6 mit einem Teil einer Bodenplatte 1 und einer summarisch mit 2 bezeichneten Deckplatte um den Abstandshalter 6 herum dargestellt ist.

Der Abstandshalter 6 besteht aus einer Präzisionsglaskugel mit einem Durchmesser von 5 mm. Beispielsweise würde bei einer Flachstrahler-Leuchtstofflampe mit Abmessungen von etwa 315 mm x 239 mm x 10 mm bei einer Stärke der Bodenplatte 1 und der Deckplatte 2 von jeweils 2,5 mm eine Anordnung aus 48 solchen Abstandshaltern 6 verwendet.

Die Bodenplatte 1 ist mit einer Reflexionsschicht 7 zur Reflexion des erzeugten sichtbaren Lichts zu der transparenten Deckenplatte 2 versehen. Auf der dem Entladungsvolumen zugewandten Seite der Reflexionsschicht 7 und der Deckenplatte 2 ist jeweils eine Leuchtstoffschicht 3 vorgesehen. Der Abstandshalter 6 ist auf der Bodenplatte 1 mit einem Glaslot 5 befestigt, das als zähflüssige Mischung aus einem Weichglaspulver mit einem Bindemittel aufgetragen und durch eine thermische Behandlung getrocknet und gehärtet wird. An der Deckenplatte 2 liegt der Abstandshalter 6 aufgrund seiner Kugelform fast punktförmig an, wobei die restliche unvermeidbare Anlagefläche aus einer elastischen Verformung und Unebenheiten der beteiligten Oberflächen resultiert. Um diese Anlagefläche zwischen dem Abstandshalter 6 und der Deckenplatte 2 herum ist die Leuchtstoffschicht 3 an der Deckenplatte ausgewischt; d. h. die Anlagefläche liegt inmitten einer Aussparung 8 der Leuchtstoffschicht.

Zudem ist die den Abstandshalter 6 bildende Glaskugel mit einer weiteren Leuchtstoffschicht 3' beschichtet. Durch ihre endliche Dicke vergrößert diese Leuchtstoffschicht 3' die Anlagefläche zwischen dem Abstandshalter 6 und der Deckenplatte 2 geringfügig, wie bereits ausgeführt, wobei die Leuchtstoffschicht 3' kaum zusätzlich zur Abschattung beiträgt.

Das in einer dielektrisch behinderten Gasentladung erzeugte ultraviolette Licht wird in den Leuchtstoffschichten 3 und 3' in sichtbares Licht umgesetzt, wobei sich eine weitgehend diffuse Verteilung des sichtbaren Lichtes im Entladungsvolumen ergibt. Dies wird durch die Reflexion an der Reflexionsschicht 7 unterstützt, um die Verluste im Bereich der Bodenplatte 1 zu minimieren. Dementsprechend kann in den leuchtstoffschichtfreien Bereich 8 um den Abstandshalter 6 herum sichtbares Licht einkoppeln, wobei der Beitrag insbesondere der der Deckenplatte 2 zugewandten Hälfte der Leuchtstoffschicht 3' auf dem Abstandshalter 6 besonders ins Gewicht fällt.

Durch die im Vergleich zu weiter entfernt liegenden Bereichen mit normaler Dicke der Leuchtstoffschicht 3 auf der Deckenplatte 2 wegfallende Absorption und Reflexion des Leuchtstoffs kann in der Umgebung des Abstandshalters 6 besonders viel Licht durch die Deckenplatte 2 dringen.

Figur 1 zeigt ferner, daß die Deckenplatte 2 aufgebaut ist aus zwei Teilschichten, nämlich einer unteren Glasschicht 2a, die wie die Bodenplatte 1 aus materialtechnischen Gründen aus einem weiter unten genauer beschriebenen B270-Glas besteht, und einer darüberliegenden Milchglasüberfangschicht 2b zur diffusen Streuung des austretenden sichtbaren Lichtes. Diese materialtechnischen Gründe betreffen einerseits die Bearbeitungseigenschaften, nämlich eine günstig liegende Erweichungstemperatur von 708°C, ferner eine gute chemische Resistenz gegen die auftretenden Plasmen sowie gegen Alkalimigrationen innerhalb des Glases, den weiter unten näher behandelten thermischen Ausdehnungskoeffizienten sowie schließlich günstige Transmissionseigenschaften.

Über der Milchglasüberfangschicht 2b befindet sich weiterhin eine Prismenfolie 4, die den Raumwinkel des Lichtaustritts schwerpunktmäßig verengt (sogenannte Brightness-Enhancement-Folie des Herstellers 3M). Daneben hat die Prismenfolie auch die Eigenschaft einer zusätzlichen Mittelung der Leuchtdichte über die Wirkung der Milchglasüberfangschicht 2b hinaus.

Es können auch sogenannte DBEF-Folien des Herstellers 3M (oder Folien vergleichbarer Funktion) verwendet werden, die im wesentlichen teilreflektierende Polarisatoren sind. Abgestimmt auf die Polarisationseigenschaften einer Flüssigkristallanzeige kann damit die Ausbeute bei der Anwendung zur Flüssigkristallbildschirmhinterleuchtung weiter gesteigert werden.

Insgesamt führt die Kombination aus der Milchglasüberfangschicht 2b mit der Prismenfolie 4 zu einer so weitgehenden Glättung der Inhomogenitäten der Leuchtdichteverteilung, daß der durch die direkte Anlage des Abstandshalters 6 an der Deckenplatte 2 verursachte kleine dunkle Fleck durch die hellere Umgebung im Bereich der Leuchtstoffaussparung 8 kompensiert wird. Darüber hinaus kompensiert die hellere Umgebung im Bereich 8 das Fehlen des Lichtbeitrags aus dem Bereich der Bodenplatte 1 unter dem Abstandshalter 6, insbesondere aus dem Bereich des Glaslots 5.

Weiterhin könnte die den Abstandshalter 6 bildende Glaskugel in ihrer in der Figur oberen Hälfte anstelle der Leuchtstoffschicht 3' oder darunter mit einer der Reflexionsschicht 7 entsprechenden Reflexionsschicht versehen sein.

Figur 2 zeigt eine Figur 1 weitgehend vergleichbare Querschnittsdarstellung, wobei jedoch ein Rand der Flachstrahler-Leuchtstofflampe gezeigt ist. Dort liegt ein Abstandhalter 6' in Form eines das Entladungsgefäß am Rand und zwischen den Platten 1 und 2 bildenden Glasrahmens aus dem weiter unten beschriebenen B270-Glas vor. Dieser Glasrahmen ist an seiner Ober- und an seiner Unterseite über Glaslotschichten 5 mit der Bodenplatte 1 und der Deckenplatte 2 verbunden. Aus Stabilitätsgründen ist hier weiterhin auch keine Minimierung einer Anlagefläche an der Deckenplatte 2 vorgesehen. Vielmehr hat der Glasrahmen 6' die Querschnittsform eines hochkantstehenden Rechtecks mit flächiger Anlage nach oben und nach unten.

Zur Seite des Entladungsvolumens hin, in der Figur nach rechts, ist der Abstandshalter bzw. der Glasrahmen 6' mit einer Leuchtstoffschicht 3' versehen, die die analoge Funktion zu der entsprechenden Leuchtstoffschicht auf der Glaskugel in der vorherigen Figur hat. Entsprechend der langgestreckten (quasi eindimensionalen) Geometrie des Abstandshalters 6' ist auch nur zu einer Seite, nämlich zu dem Entladungsvolumen hin, eine Verdünnung 8 in der Leuchtstoffschicht 3 der Deckenplatte 2 gebildet. Bei dieser Verdünnung 8 vermindert sich die Schichtdicke der Leuchtstoffschicht 3 mit abnehmendem lateralen Abstand von dem Abstandshalter 6' auf ungefähr Null an der Stelle der Berührung mit der Leuchtstoffschicht 3'. Von dem Beginn der Schichtdickenverminderung an ist dieser Übergang im wesentlichen linear, wobei sich der genaue mathematische Verlauf dieser glatten Schichtdickenverringerung und die genaue Schichtdicke (theoretisch Null) in der unmittelbaren Umgebung der Leuchtstoffschicht 3' herstellungstechnisch nur begrenzt kontrollieren lassen.

Der Aufbau der Schichten entspricht im übrigen vollständig dem Aufbau aus Figur 1 und wird hier nicht näher beschrieben. Es handelt sich lediglich um einen Querschnitt durch eine andere Stelle des grundsätzlich gleichen Schichtaufbaus.

Der Vorteil der Erfindung besteht an dieser Stelle darin, daß eine Abdunkelung der Lampe in der Nähe des Rahmens bzw. des Abstandshalters 6' durch den von der Seite des Glasrahmens 6' fehlenden Beitrag diffuser Strahlung kompensiert werden kann. Eine typische Breite für den Bereich 8 der Schichtdickenverringerung beträgt bis zu 1 cm und entspricht dem abgedunkelten Bereich ohne Schichtdickenverringerung.

Darüber hinaus kann auch erreicht werden, daß die effektive leuchtende Fläche vergrößert werden kann, indem die Glättungswirkung der Milchglasüberfangschicht 2b oder auch eines externen optischen Diffusors und der Prismenfolie 4 für ein "Ausschmieren" der im Bereich 8 erhöhten Helligkeit über den an sich bereits abgedunkelten Bereich des Glasrahmens 6' hinaus sorgt.

Der Glasrahmen 6' ist in der dargestellten Form als Rechteck um eine im Grundriß rechteckige Flachstrahlergeometrie herumgeführt. Damit ergibt sich an allen Seiten des Flachstrahlers eine Ausweitung des leuchtenden Bereichs und damit insgesamt eine vergrößerte "sichtbare Diagonale" der eigentlich leuchtenden Fläche.

Zu den verschiedenen in Frage kommenden Glasmaterialien ist folgendes festzustellen: Im allgemeinen unterscheidet man zwischen Weichgläsern und Hartgläsern, wobei das Unterscheidungskriterium die Höhe der Erweichungstemperatur (mit 10^{7,6} dPas) ist. Bei dieser Erfindung werden vorwiegend Zwischengläser aber auch Weichgläser verwendet und zwar in einem Bereich des thermischen Ausdehnungskoeffizienten von 9 x 10⁻⁶ K⁻¹ ± 30 % (vorzugsweise 20 %, 10 %). Üblicherweise fallen Hartgläser in den Bereich von 4 x 10⁻⁶ K⁻¹ und Weichgläser etwa in den Bereich von 9 x 10⁻⁶ K⁻¹.

Besonders bevorzugt ist hier das Glas B270 des Herstellers DESAG (Deutsche Spezialglas AG in Grünenplan) mit einen Ausdehnungskoeffizienten von 9,5 x 10⁻⁶ K⁻¹ und einer Erweichungstemperatur von 708°C. In diesem Bereich des thermischen Ausdehnungskoeffizienten liegen auch die meisten Weichgläser, weswegen Weichglas oder auf Weichglas aufbauende Materialien für die Abstandshalter bevorzugt sind. Weiterhin in Frage kommt auch ein sogenanntes AR-Glas (Nr. 8350) des genannten Herstellers mit einem thermischen Ausdehnungskoeffizienten von 9,1 x 10⁻⁶ K⁻¹. (Wobei die bereits erwähnten technischen Gründe für B270 weitgehend auch für das AR-Glas zutreffen). Weiterhin kann auch Al₂O₃-Keramik verwendet werden mit einem Ausdehnungskoeffizienten von 8,5 - 8,8 x 10⁻⁶K⁻¹.

Nachteilig ist hingegen Quarzglas, das wegen der guten UV-Transparenz in diesem technischen Bereich häufiger verwendet wird. Zum einen beträgt sein mittlerer linearer Ausdehnungskoeffizient etwa 4,5 - 5,9 x 10⁻⁷K⁻¹ und beträgt damit nur noch etwa 5-6 % des Koeffizienten des für das Entladungsgefäß verwendeten Materials. Ferner hat Quarzglas die nachteilige Eigenschaft einer schlechten Haftung der meisten in Frage kommenden Leuchtstoffe. Es ist außerdem teuer und kommt damit für eine Herstellung des Entladungsgefäßes selbst und im Grunde auch der Abstandshalter nur in Ausnahmefällen in Betracht.

## Patentansprüche

1. Leuchtstofflampe für dielektrisch behinderte Entladungen mit einem mit einer Gasfüllung gefüllten Entladungsgefäß, (1, 2, 6'), mindestens einem Abstandshalter (6, 6') zum Abstützen mindestens einer Wand (2) des Entladungsgefäßes, die eine für sichtbare Strahlung zumindest teilweise transparente Fläche mit einer Leuchtstoffschicht (3) aufweist, wobei der Abstandshalter (6, 6') diese Wand (2) an dieser Fläche abstützt,
**dadurch gekennzeichnet, daß** die Leuchtstoffschicht (3) in einer Umgebung (8) des Abstandshalters (6, 6') eine verminderte Dicke aufweist.

2. Leuchtstofflampe nach Anspruch 1, bei der die Umgebung eine geometrische Struktur aus Flächen unterschiedlicher Leuchtstoffschichtdicke aufweist.

3. Leuchtstofflampe nach Anspruch 1 oder 2, bei der die Umgebung (8) Flächen ohne Leuchtstoffschicht aufweist.

4. Leuchtstofflampe nach einem der vorstehenden Ansprüche, bei der der Abstandshalter (6, 6') die Wand (2) durch eine gering ausgedehnte Anlage an der Wand abstützt.

5. Leuchtstofflampe nach Anspruch 4, bei der die Anlage in jeder Richtung in ihrer Ebene gering ausgedehnt ist.

6. Leuchtstofflampe nach Anspruch 4 oder 5, bei der die geringe Ausdehnung weniger als 30 % des Plattenabstandes beträgt.

7. Leuchtstofflampe nach einem der vorstehenden Ansprüche, bei der der Abstandshalter (6, 6') einen thermischen Ausdehnungskoeffizienten aufweist, der mit einer Toleranz von ± 30 % demjenigen der Hauptbestandteile (1, 2, 6') des Entladungsgefäßes entspricht.

8. Leuchtstofflampe nach einem der vorstehenden Ansprüche, bei der der Abstandshalter (6, 6') im wesentlichen aus Weichglas, einem im wesentlichen weichglasenthaltenden Material oder einem Keramikmaterial besteht.

9. Leuchtstofflampe nach einem der vorstehenden Ansprüche, bei der der Abstandshalter (6) verbindungsmaterialfrei an der Wand (2) anliegt.

10. Leuchtstofflampe nach einem der vorstehenden Ansprüche, bei der der Abstandshalter (6, 6') eine äußere Leuchtstoffbeschichtung (3') aufweist.

11. Leuchtstofflampe nach einem der vorstehenden Ansprüche, bei der der Abstandshalter in einem der Wand zugewandten Bereich eine reflektierende Beschichtung aufweist.

12. Leuchtstofflampe nach einem der vorstehenden Ansprüche, bei der die Fläche (2) eine Milchglasschicht (2b) aufweist.

13. Leuchtstofflampe nach einem der vorstehenden Ansprüche, außer Anspruch 5 und Anspruch 9, bei der der Abstandshalter (6') eine Begrenzungswand des Entladungsgefäßes (1, 2, 6') bildet.

14. Leuchtstofflampe nach Anspruch 13, bei der der Abstandshalter (6') ein Rahmen einer Flachstrahler-Leuchtstofflampe ist, der eine Bodenplatte (1) und eine die Wand bildende Deckenplatte (2) verbindet.

## Claims

1. Fluorescent lamp for dielectrically impeded discharges, having a discharge vessel (1, 2, 6') filled with a gas filling, and at least one spacer (6, 6') for supporting at least one wall (2) of the discharge vessel which has a surface, at least partially transparent to visible radiation, with a fluorescent layer (3), the spacer (6, 6') supporting this wall (2) on this surface, **characterized in that** the fluorescent layer (3) has a reduced thickness in a surrounding region (8) of the spacer (6, 6').

2. Fluorescent lamp according to Claim 1, in which the surrounding region has a geometric structure composed of surfaces of different fluorescent layer thickness.

3. Fluorescent lamp according to Claim 1 or 2, in which the surrounding region (8) has surfaces without a fluorescent layer.

4. Fluorescent lamp according to one of the preceding claims, in which the spacer (6, 6') supports the wall (2) by bearing against it with a surface of small extent.

5. Fluorescent lamp according to Claim 4, in which the bearing surface is of small extent in every direction in its plane.

6. Fluorescent lamp according to Claim 4 or 5, in which the small extent is less than 30% of the plate spacing.

7. Fluorescent lamp according to one of the preceding claims, in which the spacer (6, 6') has a coefficient of thermal expansion which corresponds with a tolerance of ± 30% to that of the main components (1, 2, 6') of the discharge vessel.

8. Fluorescent lamp according to one of the preceding claims, in which the spacer (6, 6') consists essentially of soft glass, a material essentially containing soft glass or a ceramic material.

9. Fluorescent lamp according to one of the preceding claims, in which the spacer (6) bears against the wall (2) in a fashion free from connecting material.

10. Fluorescent lamp according to one of the preceding claims, in which the spacer (6, 6') has an outer fluorescent coating (3').

11. Fluorescent lamp according to one of the preceding claims, in which the spacer has a reflecting coating in a region facing the wall.

12. Fluorescent lamp according to one of the preceding claims, in which the surface (2) has a milk-glass layer (2b).

13. Fluorescent lamp according to one of the preceding claims, except for Claim 5 and Claim 9, in which the spacer (6') forms a boundary wall of the discharge vessel (1, 2, 6').

14. Fluorescent lamp according to Claim 13, in which the spacer (6') is a frame of a flat radiator fluorescent lamp which connects a base plate (1) and a cover plate (2) forming the wall.

## Revendications

1. Lampe fluorescente pour des décharges rendues incomplètes par voie diélectrique, comprenant une enceinte (1, 2, 6') de décharge emplie d'une atmosphère gazeuse, au moins un élément (6, 6') d'écartement de soutien d'au moins une paroi (2) de l'enceinte de décharge qui a une surface transparente au moins en partie au rayonnement visible et ayant une couche (3) de substance luminescente, l'élément (6, 6') d'écartement soutenant cette paroi (2) sur cette surface,
**caractérisée en ce que** la couche (3) de substance luminescente a, à l'entour (8) de l'élément (6, 6') d'écartement, une épaisseur diminuée.

2. Lampe fluorescente suivant la revendication 1, dans laquelle l'entour a une structure géométrique constituée de surfaces d'épaisseurs de couches différentes de substance luminescente.

3. Lampe fluorescente suivant la revendication 1 ou 2, dans laquelle l'entour (8) a des surfaces sans couche de substance luminescente.

4. Lampe fluorescente suivant l'une des revendications précédentes, dans laquelle l'élément (6, 6') d'écartement soutient la paroi (2) par un contact légèrement étendu sur la paroi.

5. Lampe fluorescente suivant la revendication 4, dans laquelle le contact est légèrement étendu dans chaque direction dans son plan.

6. Lampe fluorescente suivant la revendication 4 ou 5, dans laquelle la petite étendue représente moins de 30 % de la distance entre les plaques.

7. Lampe fluorescente suivant l'une des revendications précédentes, dans laquelle l'élément (6, 6') d'écartement a un coefficient de dilatation thermique qui correspond, avec une tolérance de ± 30 %, à celui des éléments (1, 2, 6') constitutifs principaux de l'enceinte de décharge.

8. Lampe fluorescente suivant l'une des revendications précédentes, dans laquelle l'élément (6, 6') d'écartement est essentiellement en verre tendre, en une matière contenant essentiellement du verre tendre ou en une matière céramique.

9. Lampe fluorescente suivant l'une des revendications précédentes, dans laquelle l'élément (6) d'écartement s'applique sans matière de liaison à la paroi (2).

10. Lampe fluorescente suivant l'une des revendications précédentes, dans laquelle l'élément (6, 6') d'écartement a un revêtement (3') extérieur en substance luminescente.

11. Lampe fluorescente suivant l'une des revendications précédentes, dans laquelle l'élément d'écartement a un revêtement réfléchissant dans une partie tournée vers la paroi.

12. Lampe fluorescente suivant l'une des revendications précédentes, dans laquelle la surface (2) a une couche (2b) en verre laiteux.

13. Lampe fluorescente suivant l'une des revendications précédentes, à l'exception de la revendication 5 et de la revendication 9, dans laquelle l'élément (6') d'écartement forme une paroi de délimitation de l'enceinte (1, 2, 6') de décharge.

14. Lampe fluorescente suivant la revendication 13, dans laquelle l'élément (6') d'écartement est un cadre d'une lampe fluorescente à radiateur de surface, qui relie une plaque (1) de fond et une plaque (2) supérieure formant la paroi.
